# EUROPÄISCHE PATENTSCHRIFT

(11) **EP 1 479 625 B1**
(45) Veröffentlichungstag und Bekanntmachung des Hinweises auf die Patenterteilung: **06.09.2006**
(21) Anmeldenummer: 03405348.8
(22) Anmeldetag: 20.05.2003
(51) Int. Cl.: B65H 3/08, B65H 5/12, B65H 5/02

(54) **Einrichtung zum Beschicken einer Verarbeitungsstrecke**
Device for loading a processing line
Dispositif pour alimenter une ligne de transformation

(43) Veröffentlichungstag der Anmeldung: 24.11.2004
(73) Patentinhaber: Müller Martini Holding AG, 6052 Hergiswil (CH)
(72) Erfinder: Langenegger, Daniel, 4805 Brittnau (CH)

(56) Entgegenhaltungen:
- EP-A- 0 526 946
- EP-A- 1 186 558
- DE-B- 1 092 934
- DE-B- 1 220 387
- US-A- 4 358 100

## Beschreibung

Die Erfindung betrifft eine Einrichtung nach dem Oberbegriff des Anspruchs 1.

Eine Einrichtung dieser Art ist beispielsweise durch die EP-1 186 558 A des Anmelders bekannt geworden. Mit einer rotierenden Trommel werden von einem Stapel gefalzte oder ungefalzte Druckprodukte abgezogen und einem Sammelkanal zugeführt. Die Druckprodukte werden in den Sammelkanal unmittelbar und ohne Richtungsänderung zugeführt. Die Einrichtung arbeitet nach dem sogenannten Prinzip des Längsabzugs. Die Abzugsrichtung ist auch die Transportrichtung der Verarbeitungsstrecke. Mit den Druckbogen werden Bücher, Broschüren, Zeitschriften oder dergleichen Druckerzeugnisse hergestellt.

Der mechanische Aufbau solcher Einrichtungen beruht in der Regel auf dem Prinzip des Trommelanlegers mit Einzelantrieb. Der Trommelumfang entspricht im Wesentlichen der Teilung der Verarbeitungsstrecke, beispielsweise einer Sammelkette. Solche Verarbeitungsstrecken werden beispielsweise zur Herstellung von Büchern in Klebebindern verwendet. Die übliche Teilung solcher Verarbeitungsstrecken beträgt 24" und 18", es sind aber auch andere Teilungen, beispielsweise 20" möglich. Bei einer 24"-Teilung beträgt der Trommeldurchmesser 200 mm und eine Produktion von etwa 15'000 Takte/Stunde ist üblich. Bei einer Verarbeitungsstrecke mit einer 18"-Sammelkette und einem 18"-Trommelanleger ist eine entsprechend höhere Produktionsleistung von 18'000 Takte/Stunde üblich. Sind in einem Betrieb Klebebinder mit unterschiedlichen Kettenteilungen, beispielsweise 24" und 18", vorhanden, so sind für die optimale Produktionsleistung entsprechend unterschiedliche Trommelanleger, in diesem Fall somit 24" und 18" Trommelanleger, erforderlich. Mit beiden Trommelanlegern können auch kleinere Formate verarbeitet werden, die Produktionsleistung ist aber jeweils bei einem Längsabzug gleich wie beim grösseren Format.

Eine für eine 24"-Sammelkette vorgesehene Einrichtung könnte an eine 18"-Sammelkette durch einen Einbau eines Hinkeantriebes zur Erreichung einer entsprechend höheren Produktionsleistung angepasst werden. Der Hinkeantrieb müsste so eingestellt werden, dass die Übergabe des Druckproduktes an die Verarbeitungsstrecke formatspezifisch mit der Teilung in Lage und Geschwindigkeit übereinstimmt. Die rotierende Antriebsvorrichtung bzw. Abzugstrommel müsste anfangs langsam laufen, dann aber beschleunigt werden, damit der nachfolgende Abzugsvorgang wieder taktgenau beginnen könnte. Eine solche Geschwindigkeitsänderung würde jedoch die Prozesssicherheit gefährden. Alternativ könnte eine Abzugstrommel durch eine mit einem kleineren Durchmesser ausgewechselt werden. Dies hätte jedoch den Nachteil, dass bei einem kleineren Trommeldurchmesser von beispielsweise 150 mm das Greiforgan mit der dafür erforderlichen Mechanik nur schwierig untergebracht werden könnte.

DE 12 20 387 B betrifft eine Zusammentragmaschine für Druckprodukte, mit mehreren entlang eines Sammelkanals nebeneinander angeordneten Anlegern, die jeweils das unterste der in einem Magazin gestapelten Druckprodukte abziehen und in den Sammelkanal transportieren. Der Anleger besteht aus einer umlaufenden Abzugstrommel, die beim Erfassen eines Druckproduktes stillsteht und anschliessend bis zum Abwerfen beschleunigt wird.

DE 1 092 934 B einen sog. Entstapler oder Anleger für einen Sammelhefter mit sog. dachförmiger resp. sattelförmiger Fördereinrichtung auf der die Druckprodukte rittlings abgelegt werden, wobei zwischen einem Stapel stehender Druckprodukte und der Fördereinrichtung eine rotierende Trommel angeordnet ist, die die Druckprodukte mittels Greifern einzeln vom Stapel abzieht und unter Oeffnen auf die Fördereinrichtung ablegt. Dabei wird zum Beschleunigen und Abbremsen der Winkelgeschwindigkeit der Greifer ein Getriebe verwendet.

US - A - 4 358 100 beschreibt eine Vorrichtung zum Transport von Druckbogen, die in einem Magazin gestapelt sind, mittels einer rotierenden Fördertrommel, die am Umfang mehrere Greifer aufweist. Die Fördertrommel ist im Bereich des Magazins zur Entnahme der Druckprodukte mit einer verzögerten Geschwindigkeit angetrieben, die anschliessend für den Transport der Druckprodukte wieder erhöht wird.

Der Erfindung liegt die Aufgabe zugrunde, eine Einrichtung der genannten Art zu schaffen, welche die oben erwähnten Nachteile vermeidet. Die Einrichtung soll somit für unterschiedliche Verarbeitungsstrecken mit unterschiedlichen Teilungen bei optimaler Produktionsleistung verwendbar und trotzdem kostengünstig herstellbar sein. Die Aufgabe ist mit einer Einrichtung gemäss Anspruch 1 gelöst.

Bei der Verarbeitung von Druckprodukten mit dem grössten Format, beispielsweise 24", arbeitet die Einrichtung wie bisher üblich. Die Greifmittel und die Fördermittel sind über den ganzen Winkelbereich miteinander fest verbunden. Zur Verarbeitung von Druckprodukten mit einem kleineren Format, beispielsweise 18", kann die Einrichtung in einfacher Weise umgestellt oder umgeschaltet werden. Danach wird das Greifmittel jeweils nach einem vorbestimmten Winkelbereich beschleunigt. Mit dieser Beschleunigung holen die Greifmittel die Umdrehung auf, die bei jedem Takt fehlt. Dabei hilft die Tatsache, dass für den Abzugsprozess in der Regel lediglich ein kleines Winkelfenster von beispielsweise 128° für den Abzugsvorgang benötigt wird. Zum Aufholen stehen somit beispielsweise 232° zur Verfügung. Die Einrichtung kann dadurch die Leistung einer Verarbeitungsstrecke mit einer kürzeren Teilung, beispielsweise bei 18" die Leistung von 18'000 Takte/Stunde, erreichen. Da der Umfang der Anlegervorrichtung bzw. Anlegertrommel nicht verkleinert werden muss, bestehen keine Schwierigkeiten bei der Unterbringung des Greiforgans und der dafür erforderlichen Mechanik.

Ein weiterer Vorteil wird darin gesehen, dass beim Transport der Druckprodukte keine Geschwindigkeitsänderungen erforderlich sind, welche wie oben erwähnt die Prozesssicherheit gefährden würden. In einem Betrieb mit mehreren Anlagen, beispielsweise Klebebindern, mit zwei unterschiedlichen Teilungen kann die erfindungsgemässe Einrichtung für alle Anlagen jeweils mit der optimalen Leistung verwendet werden. Beispielsweise kann mit 15'000 Takte/Stunde bei der Anlage mit 24"-Teilung und mit 18'000 Takt/Stunde bei der Anlage mit 18"-Teilung produziert werden.

Eine besonders einfache und funktionssichere Einrichtung ergibt sich dann, wenn gemäss einer Weiterbildung der Erfindung das Schrittschaltwerk ein Malteserkreuzgetriebe ist. Dieser Weiterbildung liegt die Erkenntnis zugrunde, dass die oben genannten üblichen 24"- und 18"-Teilungen sich wie 4 zu 3 verhalten. Eine Anlegertrommel für 24"-Teilung (609,6 mm) macht pro Takt eine Umdrehung und für eine 18"-Teilung (457,2 mm) nur ¾ einer Umdrehung. Bei einer 24"-Anlegertrommel kommt der Abzugsvorgang für eine 18"-Verarbeitungsstrecke jeweils um eine ¼ Umdrehung zu spät. Mit einem Malteserkreuzgetriebe kann nun bei einer 18"-Teilung entsprechend die fehlende Umdrehung des Greifmittels aufgeholt werden.

Die Umfangsgeschwindigkeit des Förderorgans entspricht der Geschwindigkeit der Verarbeitungsstrecke. Da das Förderungsorgan für 24" ausgelegt ist und die Teilung der Verarbeitungsstrecke lediglich 18" beträgt, beträgt die Drehzahl des Förderorgans dreiviertel eines für die Verarbeitungsstrecke mit 24"-Teilung vorgesehenen Förderorgans mit gleichem Umfang. Das Förderorgan dreht somit bei 18" und 18'000 Takte/Stunde langsamer als ein Förderorgan für eine 24"-Verarbeitungsstrecke mit 15'000 Takte/Stunde. Der Abzugsvorgang erfolgt damit ebenfalls langsamer, wodurch die kinetostatischen Verhältnisse in allen relevanten Bewegungen, beispielsweise bei Saugern, Rückhaltern und Greifern günstiger und insbesondere funktionssicherer werden. Bei höherer Leistung wird damit gleichzeitig eine höhere Sicherheit erreicht.

Wesentliche Vorteile der erfindungsgemässen Einrichtung werden auch darin gesehen, dass ein sehr kompakter mechanischer Aufbau möglich ist und dass mit gleichen Teilen diese wahlweise beispielsweise für eine 18"-Sammelkette oder für eine 24"-Sammelkette verwendbar ist.

Insbesondere eignet sich ein 4-strahliges Innenmalteserkreuzgetriebe, bei dem der Aufholvorgang auf 180° verteilt werden kann und bei dem damit besonders sanfte Übergänge möglich sind.

Die Erfindung betrifft zudem eine Einrichtung mit einer Verarbeitungsstrecke, mit welcher nach dem Prinzip des Längsabzugs Druckprodukte in einen Sammelkanal ablegbar sind.

Ein Ausführungsbeispiel der Erfindung wird nachfolgend anhand der Zeichnung näher erläutert. Es zeigen:
- Fig. 1: ein Schnitt durch die erfindungsgemässe Einrichtung entlang der Linie I-I der Figur 2,
- Fig. 2: ein Axialschnitt durch die erfindungsgemässe Einrichtung entlang der Linie II-II,
- Fig. 3: ein Schnitt gemäss Figur 2, jedoch nach einer Umstellung auf eine andere Teilung,
- Fig. 4: schematisch das Ablegen eines Druckproduktes in einen Sammelkanal und
- Fig. 5: schematisch die Umdrehungen für 24" bzw. 18".

Die in den Figuren 1 bis 3 gezeigte Einrichtung 1 weist ein Magazin M auf, in dem Druckprodukte 3 übereinander gestapelt sind. Die Druckprodukte 3 sind insbesondere gefalzte oder ungefalzte bedruckte Bogen, die zur Herstellung von beispielsweise Büchern, Broschüren, Zeitschriften und dergleichen verwendet werden. Hierzu werden die Druckprodukte 3 jeweils einzeln mit einer Anlegervorrichtung A vom Magazin M abgezogen und gemäss Figur 4 in einen Sammelkanal 4 abgelegt. Der Sammelkanal 4 ist mit einer Sammelkette 15 versehen, die beispielsweise im Abstand von 24" oder 18" Mitnehmer 14 aufweist und insbesondere eine endlose Gliederkette ist. Solche Sammelketten 15 sind dem Fachmann gut bekannt und brauchen hier nicht näher erläutert zu werden. Der Abstand zwischen benachbarten Mitnehmern 14 entspricht der oben genannten Teilung. Diese beträgt somit beispielsweise 24" oder 18". Es sind hier aber auch andere Teilungen möglich. Die Figur 4 zeigt eine Teilung T von 24" einer Sammelkette 15.

Die Einrichtung 1 arbeitet nach dem sogenannten Prinzip des Längsabzugs. Die Richtung, in welcher die Druckbogen 3 von der Anlegervorrichtung A transportiert wird, entspricht im Wesentlichen der Transportrichtung der Sammelkette 15. Dies ist in der Figur 4 schematisch dargestellt. Die Richtung des Pfeiles 36, der die Transportrichtung des Druckproduktes 3 vor der Ablage angibt, entspricht somit der Richtung des Pfeiles 37, der die Transportrichtung des Sammelkanals 4 angibt. Mit 3a ist die Kopfkante und mit 3b die Fusskante bezeichnet. Die Teilung T ist auf den Abstand zwischen Kopfkante 3a und Fusskante 3b abgestimmt.

Die Anlegervorrichtung A arbeitet taktsynchron zur Sammelkette 15. Zwischen jeweils zwei Mitnehmern 14 wird ein Druckprodukt 3 abgelegt. Die im Sammelkanal 4 abgelegten Druckprodukte 3 werden beispielsweise einem in Figur 4 lediglich angedeuteten Klebebinder 35 oder einer anderen Verarbeitungsstrecke zugeführt.

Die Anlegervorrichtung A besteht im Wesentlichen aus einem Fördermittel F und einem Greifermittel G. Mit dem Greifermittel G werden die Druckprodukte 3 jeweils einzeln vom Stapel des Magazins M abgezogen und mit dem Fördermittel F werden die erfassten Druckprodukte 3 in den Sammelkanal 4 transportiert.

Die Greifermittel G weisen eine Greifertrommel 10 auf, die auf einer Hohlwelle 20 Steuerscheiben 25 bis 29 mit entsprechenden Steuerkurven aufweist. Die fest mit der Hohlwelle 20 verbundenen Steuerscheiben 25 bis 28 und die am Gestell 12 befestigte Steuerscheibe 29 dienen zur Steuerung der an sich bekannten Mittel zum Abziehen und Greifen der Druckprodukte 3. Die Steuerscheibe 25 dient zur Steuerung hier nicht gezeigter Vakuumventile, die Steuerscheibe 28 zur Steuerung von Saugern 5, die Steuerscheibe 27 zur Steuerung eines in Figur 1 gezeigten Rückhalters 6, die Steuerscheibe 26 zur Steuerung einer hier nicht gezeigten und an sich bekannten Tupfrolle und die Steuerscheibe 29 zur Steuerung wenigstens eines Greifers 7.

Die Fördermittel F weisen eine Fördertrommel 11 auf, die taktsynchron zur Sammelkette 15 von einem Motor 16 angetrieben ist, der ein Gebtriebe 17 aufweist und vorzugsweise ein Servomotor ist. Um die Fördertrommel 11 ist ein endloses Förderband 13 gelegt, das für den Transport der abgezogenen Druckprodukte 3 mit einem weiteren Förderband 40 zusammenarbeitet. Die Greifertrommel 10 und die Fördertrommel 11 sind an einem Gestell 12 gelagert, das Lagerplatten 12a und 12b aufweist. Eine weitere Lagerplatte 12c des Gestells 12 dient zur Lagerung einer Welle 19, die durch Verschieben eines Mitnehmernockens 21 drehsicher mit der Hohlwelle 20 und damit mit der Greifertrommel 10 oder mit der Lagerplatte 12c verbindbar ist. Der Mitnehmernocken 21 kann an einem vorstehenden Griff 23 in Axialrichtung verschoben werden. In der einen Stellung greift der Mitnehmernocken 21 in einen Schlitz 22 der Hohlwelle 20 ein und in der anderen Stellung befindet sich der Mitnehmernocken 21 ausserhalb des Schlitzes 22 in einer Ausnehmung 24 der Lagerplatte 12c. In der in Figur 2 gezeigten Stellung dreht die Welle 19 somit mit der Greifertrommel 10 und in der Stellung gemäss Figur 3 ist die Welle 19 drehfest mit dem Gestell 12 verbunden. Der Mitnehmernocken 21 könnte auch durch ein anderes geeignetes Verbindungsmittel ersetzt werden.

Die Fördermittel F und die Greifermittel G sind mit einem Innenmalteserkreuzgetriebe K miteinander gekoppelt. Das an sich bekannte Innenmalteserkreuzgetriebe K weist eine Kurbel 8 auf, die im Abstand zu einer Drehachse 38 eine Rolle 8a aufweist, welche in Schlitze 9a des Malteserkreuzes eingreift. Das Malteserkreuz 9 ist wie ersichtlich ein vier-strahliges Innenmalteserkreuz. Das hier gezeigte Innenmalteserkreuzgetriebe K ist hier jedoch lediglich ein Beispiel für eine Kupplung und insbesondere für ein Schrittschaltwerk. Ein Malteserkreuzgetriebe ist bekanntlich ein Schrittschaltgetriebe mit ungleichförmiger Abtriebsbewegung. Die Fördertrommel 11 ist in diesem Fall das Antriebsglied und die Greiftrommel 10 das Abtriebsglied.

Die Kurbel 8 besitzt zudem ebenfalls im Abstand zur Drehachse 38 ein Zahnrad 32, das fest mit der Kurbel 8 verbunden ist und das mit einem Zapfen 33 in ein Sackloch 34 der Greifertrommel 10 eingreift. Die Achse des Zapfens 33 bildet die Drehachse der Kurbel 8 und diese kann sich auf einem Kreis mit dem Mittelpunkt auf der Achse der Welle 19 bewegen. Dieses Zahnrad 32 kämmt zur Richtungsänderung mit einem in Figur 1 gezeigten Zwischenzahnrad 31, das an der Greifertrommel 10 befestigt ist und das wiederum mit einem Zahnrad 30 kämmt, das drehfest mit der Welle 19 verbunden ist. Die Zahnräder 32 und 30 besitzen zueinander das Übersetzungsverhältnis 1:1.

Befindet sich der Mitnehmernocken 21 in der in Figur 3 gezeigten Stellung, so überträgt die Kurbel 8 in einem Winkelbereich die Drehung der Fördertrommel 11 so auf die Greifertrommel 10, dass diese beschleunigt angetrieben wird. Dies ist dann der Fall, wenn die Rolle 8a in einen der vier Schlitze 9a des Malteserkreuzes 9 eingreift. Befindet sich die Rolle 8a ausserhalb des Schlitzes 9a, so wird die Greifertrommel 10 mit der gleichen Geschwindigkeit und der gleichen Richtung wie die Fördertrommel 11 angetrieben.

Ist jedoch der Mitnehmernocken 21 in der in Figur 2 gezeigten Stellung, so ist die Greifertrommel 10 dauernd mit der Fördertrommel 11 fest verbunden, so dass beide Trommeln 10 und 11 mit gleicher Geschwindigkeit drehen. Die Kurbel 8 hat hier lediglich die Funktion einer Verriegelung und könnte beispielsweise durch einen einfachen Bolzen ersetzt werden. Die Rolle 8a verbleibt beispielsweise dauernd in einem der Schlitze 9a.

Je nach Stellung des Mitnehmernockens 21 sind somit zwei Schaltungen möglich. Diese können durch einfaches Verschieben des Mitnehmernockens 21 am Griff 23 eingestellt werden. In der Schaltung gemäss Figur 2 sind wie oben erläutert die Fördertrommel 11 und die Greifertrommel 10 dauernd miteinander verbunden. Bei der Schaltung gemäss Figur 3 wird die Greifertrommel 10 in einem Winkelbereich beschleunigt angetrieben. Die Schaltung gemäss Figur 2 wird beispielsweise für eine Teilung von 24" und die Schaltung gemäss Figur 3 für eine Teilung von 18" verwendet. Bei der Schaltung für eine Teilung von 24" werden Druckprodukte 3 verarbeitet, deren Länge gemäss Figur 5 im Wesentlichen dem Umfang der Fördertrommel 11 entspricht. Bei der Schaltung gemäss Figur 3 werden hingegen Druckprodukte 3' gefördert, die kürzer sind und beispielsweise eine Länge aufweisen, die dreiviertel des Umfanges der Fördertrommel 11 entspricht.

Bei der Schaltung gemäss Figur 2 werden die Druckprodukte 3 in an sich bekannter Weise durch bekannte Wirkungsweise der Sauger 5, Greifer 7 und des Rückhalters 6 abgezogen und in den Sammelkanal 4 abgelegt. Die Sauger 5 und der Greifer 7 fassen nach jedem Umgang der Greifertrommel 10 ein Druckprodukt 3 und dieses wird von den Fördermitteln F in den Sammelkanal 4 gelegt. Gefördert wird beispielsweise mit 15'000 Takte/Stunde. Das Innenmalteserkreuzgetriebe K hat in diesem Fall keine Getriebefunktion. Die Kurbel 8 könnte wie erwähnt auch durch einen Bolzen ersetzt sein, der die Fördertrommel 11 drehfest mit der Greifertrommel 10 verbindet. Eine Umrüstung durch Austausch von Kurbel 8 und genannten Bolzen wäre an sich vergleichsweise einfach vorzunehmen.

Bei der Schaltung gemäss Figur 3 wirkt das Innenmalteserkreuzgetriebe K so, dass in einem ersten Winkelbereich von beispielsweise etwa 128° die Fördertrommel 11 bzw. die Fördermittel F mit der Greifertrommel 10 bzw. den Greifermitteln G miteinander drehen. In diesem Winkelbereich bzw. Winkelfenster wirken die Sauger 5, der Greifer 7 und der Rückhalter 6. Die Druckprodukte 3' werden wie bei der Schaltung gemäss Figur 2 abgezogen. Nach diesem ersten Winkelbereich bzw. Winkelfenster wird die Greifertrommel 10 von der Fördertrommel 11 beschleunigt angetrieben. In diesem Winkelbereich von beispielsweise etwa 232° wird nun die Greifertrommel 10 so beschleunigt, dass eine Viertelumdrehung der Greifertrommel 10 gegenüber der Drehung der Fördertrommel 11 aufgeholt wird und der Greifer 7 rechtzeitig das nächste Druckprodukt 3' fassen kann. Die Fördertrommel 11 wird hierbei mit konstanter Geschwindigkeit und taktsynchron zur Sammelkette 15 angetrieben. Während des Produktetransportes durch die Fördermittel F wird somit die für den Transport der kürzeren Druckprodukte 3' die fehlende Einviertelumdrehung aufgeholt.

Der Transport der Druckprodukte 3' wird durch diesen Aufholvorgang der Greifertrommel 10 nicht tangiert und somit mit konstanter Geschwindigkeit transportiert. Die Transportgeschwindigkeit der Druckprodukte 3' entspricht hierbei der Transportgeschwindigkeit der Sammelkette 15', deren Teilung entsprechend 18" beträgt. Da die Anlegervorrichtung A beispielsweise für 24" ausgelegt ist, beträgt die Drehzahl der Fördertrommel 11 lediglich dreiviertel derjenigen bei Verwendung einer 24"-Sammelkette 15. Die Anlegervorrichtung A dreht bei einer 18"-Teilung und 18'000 Takte/Stunde langsamer als bei der Schaltung gemäss Figur 2, bei welcher mit einer 24"-Sammelkette 15 und 15'000 Takte/Stunde gearbeitet wird. Dies hat den wesentlichen Vorteil, dass die kinetostatischen Verhältnisse bei allen Bewegungen der Sauger 5, des Greifers 7 und des Rückhalters 6 günstiger sind. Wird ein vier-strahliges Innenmalteserkreuzgetriebe K verwendet, kann der genannte Aufholvorgang auf wenigstens 180° verteilt werden, sodass ein sanfter Übergang gewährleistet ist.

Die Einrichtung 1 kann somit für zwei unterschiedliche Teilungen, beispielsweise eine Teilung von 24" oder 18" einer Verarbeitungsstrecke verwendet werden. Das Umschalten kann einfach und schnell durch einen Umschaltvorgang am Griff 23 erfolgen. Ein Umbau der Einrichtung 1 ist möglich aber nicht erforderlich. Wird eine Sammelkette 15 bzw. 15' verwendet, so müssen zur Anpassung der Teilung die Mitnehmer 14 in entsprechendem Abstand angeordnet werden.

Wesentlich ist somit der Aufholvorgang der Greifmittel G bzw. der Greiftrommel 10 bei jedem Abzugsvorgang. Anstelle des oben genannten Antriebs mit einem Motor 16 und einem Schrittschaltwerk zwischen der Fördertrommel 11 und der Greiftrommel 10 könnten auch zwei hier nicht gezeigte Motoren verwendet werden, wobei der eine Motor die Fördertrommel 11 und der andere Motor die Greifertrommel 10 antreibt. Durch eine geeignete Steuerung der Motoren wäre ein Antrieb möglich, welcher demjenigen mit einem Schrittschaltwerk bzw. einem Malteserkreuzgetriebe entspricht.

## Patentansprüche

1. Einrichtung zum Beschicken einer Verarbeitungsstrecke mit Druckprodukten (3, 3'), insbesondere gefalzten oder ungefalzten bedruckten Bogen, mit einem Magazin (M) und einer Anlegervorrichtung (A), die Greifmittel (G) und Fördermittel (F) besitzt, mit denen die Druckprodukte (3, 3') dem Magazin (M) entnehmbar und der Verarbeitungsstrecke (4) zuführbar sind, **dadurch gekennzeichnet, dass** die Einrichtung für einen Längsabzug der Druckprodukte (3, 3') vorgesehen ist und so umschaltbar oder umrüstbar ist, dass sie in einer ersten Schaltstellung für eine erste Teilung (T) von beispielsweise 24" und in einer zweiten Schaltstellung für eine zweite Teilung von beispielsweise 18" einer Sammelstrecke (4) vorgesehen ist, wobei die Greifmittel und die Fördermittel (F) (G) der ersten Schaltstellung dauernd miteinander verbunden sind und in der zweiten Schaltung so angetrieben sind, dass die Greifmittel (G) bei konstant angetriebenen Fördermitteln (F) in einem Winkelbereich für einen Aufholvorgang beschleunigth werden.

2. Einrichtung nach Anspruch 1, **dadurch gekennzeichnet, dass** die Greifmittel (G) und die Fördermittel (F) mit einem Schrittschaltwerk (K) miteinander verbunden sind.

3. Einrichtung nach Anspruch 2, **dadurch gekennzeichnet, dass** das Schrittschaltwerk ein Malteserkreuzgetriebe (K) ist.

4. Einrichtung nach einem der Ansprüche 1 bis 3, **dadurch gekennzeichnet, dass** das Fördermittel (F) und das Greifmittel (G) eine Fördertrommel (11) bzw. eine Greiftrommel (10) aufweisen.

5. Einrichtung nach Anspruch **3 oder** 4, **dadurch gekennzeichnet, dass** das Malteserkreuzgetriebe (K) ein Innenmalteserkreuzgetriebe ist.

6. Einrichtung nach einem der Anspruche 3 bis oder 5, **dadurch gekennzeichnet, dass** das Malteserkreuzgetriebe (K) vierstrahlig ist.

7. Einrichtung nach einem der Ansprüche 1 bis 6, **dadurch gekennzeichnet, dass** im Greifmittel (G) eine Welle (19) angeordnet ist, die für einen Umschaltvorgang Verbindungsmittel (22) aufweist, mit denen die Welle (19) wahlweise mit den Greifmitteln (G) oder einem Gestell (12) verbindbar ist.

8. Einrichtung nach Anspruch 7, **dadurch gekennzeichnet, dass** die Welle (19) an einem Ende mit einer Kurbel (8) verbunden ist.

9. Einrichtung nach Anspruch 8, **dadurch gekennzeichnet, dass** die Welle (19) am genannten Ende ein Zahnrad (30) aufweist, das über ein Zwischenzahnrad (31) mit einem Zahnrad (32) kämmt, das mit der Kurbel (8) verbunden ist.

10. Einrichtung nach einem der Ansprüche 1 bis 9, mit einer Verarbeitungsstrecke, an welcher mit der Einrichtung Druckprodukte (3, 3') nach dem Prinzip des Längsabzugs in Sammelkanäle (4) unterschiedlicher Teilung **einer** Sammelkette (15, 15') ablegbar sind.

11. Einrichtung nach Anspruch 10, **dadurch gekennzeichnet, dass** diese durch Verstellen eines Verbindungsmittels (21) umschaltbar ist.

## Claims

1. Apparatus for feeding a processing line with printed products (3, 3'), in particular folded or unfolded printed sheets, having a magazine (M) and a feeder device (A) having gripping means (G) and conveying means (F) with which the printed products (3, 3') can be removed from the magazine (M) and fed to the processing line (4), **characterised in that** the apparatus is provided for longitudinal withdrawal of the printed products (3, 3') and can be switched over or retooled such that it is provided, in a first switching position, for a first interval (T) of, for example 24" and, in a second switching position, for a second interval of, for example, 18" of a gathering path (4), wherein the gripping means (G) and the conveying means (F) are permanently linked to one another in the first switching position and, in the second switching position, are driven so that, with the conveying means (F) constantly driven, the gripping means (G) are accelerated within an angular region for a catching-up procedure.

2. Apparatus according to claim 1, **characterised in that** the gripping means (G) and the conveying means (F) are connected to each other by an intermittent motion system (K).

3. Apparatus according to claim 2, **characterised in that** the intermittent motion system is a Geneva movement (K).

4. Apparatus according to one of the claims 1 to 3, **characterised in that** the conveying means (F) and the gripping means (G) comprise a conveying drum (11) or a gripping drum (10).

5. Apparatus according to claim 3 or 4, **characterised in that** the Geneva movement (K) is an internal Geneva movement.

6. Apparatus according to one of the claims 3 to 5, **characterised in that** the Geneva movement (K) is four-beamed.

7. Apparatus according to one of the claims 1 to 6, **characterised in that** a shaft (19) is arranged in the gripping means (G), said shaft having connecting means (22) for a switching-over procedure with which the shaft (19) is optionally connectable to the gripping means (G) or to a framework (12).

8. Apparatus according to claim 7, **characterised in that** the shaft (19) is connected at one end to a crank (8).

9. Apparatus according to claim 8, **characterised in that** the shaft (19) has a toothed gear (30) at said end, said toothed gear intermeshing via an intermediate toothed gear (31) with a toothed gear (32) which is connected to the crank (8).

10. Apparatus according to one of the claims 1 to 9, having a processing line on which printed products (3, 3') can be laid by the apparatus according to the longitudinal withdrawal principle into gathering channels (4) of differing intervals, belonging to a gathering chain (15, 15').

11. Apparatus according to claim 10, **characterised in that** it may be switched over by displacing a connecting means (21).

## Revendications

1. Dispositif pour alimenter une ligne de transformation en produits imprimés (3, 3'), notamment en feuilles pliées ou non pliées, comprenant un magasin (M) et un margeur (A) doté de moyens de préhension (G) et de transport (F) à l'aide desquels les produits imprimés (3, 3') peuvent être retirés du magasin (M) et alimenter la ligne de transformation (4), **caractérisé en ce que** le dispositif est prévu pour un retrait longitudinal des produits imprimés (3, 3') et peut être commuté ou transformé de telle sorte que, dans une première position de commutation, il est prévu pour un premier pas (T) d'une ligne d'assemblage (4) de 24" par exemple, et dans une seconde position de commutation pour un second pas de 18" par exemple, les moyens de préhension (G) et les moyens de transport (F) étant en permanence reliés entre eux dans la première position de commutation et étant, dans la seconde position de commutation, entraînés de telle sorte que les moyens de préhension (G) sont accélérés dans une zone angulaire pour un processus de rattrapage, tandis que les moyens de transport (F) sont entraînés à vitesse constante.

2. Dispositif selon la revendication 1, **caractérisé en ce que** les moyens de préhension (G) et les moyens de transport (F) sont reliés entre eux par un mécanisme d'avancement graduel (K).

3. Dispositif selon la revendication 2, **caractérisé en ce que** le mécanisme d'avancement graduel est un mécanisme à croix de Malte (K).

4. Dispositif selon l'une des revendications 1 à 3, **caractérisé en ce que** le moyen de transport (F) et le moyen de préhension (G) présentent respectivement un tambour de transport (11) et un tambour de préhension (10).

5. Dispositif selon la revendication 3 ou 4, **caractérisé en ce que** le mécanisme à croix de Malte (K) est un mécanisme à croix de Malte intérieur (K).

6. Dispositif selon l'une des revendications 3 à 5, **caractérisé en ce que** le mécanisme à croix de Malte (K) a quatre branches.

7. Dispositif selon l'une des revendications 1 à 6, **caractérisé en ce que** dans le moyen de préhension (G) est disposé un arbre (19) qui présente, pour procéder à une commutation, des moyens de liaison (22) à l'aide desquels l'arbre (19) peut être relié soit aux moyens de préhension (G), soit à un bâti (12).

8. Dispositif selon la revendication 7, **caractérisé en ce que** l'arbre (19) est relié par une extrémité à une bielle (8).

9. Dispositif selon la revendication 8, **caractérisé en ce que** l'arbre (19) présente à l'extrémité citée une roue dentée (30) qui engrène par le biais d'une roue intermédiaire avec une roue dentée (32) reliée à la bielle (8).

10. Dispositif selon l'une des revendications 1 à 9, comprenant une ligne de transformation sur laquelle il est possible de déposer, à l'aide du dispositif, des produits imprimés (3, 3') selon le principe du retrait longitudinal, dans des compartiments d'assemblage (4) d'une chaîne d'assemblage (15, 15') qui correspondent à différents pas.

11. Dispositif selon la revendication 10, **caractérisé en ce que** celui-ci peut être commuté en déplaçant un moyen de liaison (21).
